# EUROPÄISCHE PATENTSCHRIFT

(11) **EP 0 294 778 B1**
(45) Veröffentlichungstag und Bekanntmachung des Hinweises auf die Patenterteilung: **01.04.1992**
(21) Anmeldenummer: 88109105.2
(22) Anmeldetag: 08.06.1988
(51) Int. Cl.: E01F 8/00

(54) **Schutzwandelement**
Protective wall-element
Elément d'un écran protecteur

(30) Priorität: 11.06.1987 DE 3719501; 28.10.1987 DE 3736436
(43) Veröffentlichungstag der Anmeldung: 14.12.1988
(73) Patentinhaber: MAST Garten- und Landschaftsbau GmbH & Co. KG, W-6791 Niedermohr 1 (DE)
(72) Erfinder: Lehfeldt, Günter, D-6307 Linden (DE)
(74) Vertreter: Vièl, Georg, Dipl.-Ing.

(56) Entgegenhaltungen:
- EP-A- 0 101 022
- DE-A- 3 535 343
- DE-U- 7 522 101
- DE-U- 7 809 164
- DE-U- 7 833 360
- DE-U- 8 516 306
- DE-U- 8 531 446

## Beschreibung

Die Erfindung betrifft eine Element für Schallschutzwände sowie für Verkleidungen von Beton- und Felswänden gemäß dem Oberbegriff von Anspruch 1.

Zur Bekämpfung von Lärm auf Straßen oder Plätzen sowie für deren gärtnerische Gestaltung benutzt man Schutzwände z. B. des in der DE-OS 35 35 343 beschriebenen Typs. Sie bestehen aus in Abständen hintereinander angeordneten, im wesentlichen U-förmigen Rahmen, die beispielsweise über Längstraversen, Spannseile oder dergleichen miteinander verbunden sind. Auf den Stirn- und Seitenflächen der U-förmigen Rahmen können relativ engmaschige Matten aufgebracht werden, um Erdmaterial innerhalb der Schutzwand zu halten. Zum Transport sind starre rahmenbildende Fußgestelle vorgesehen, so daß eine vorgefertigte Schutzwand trotz beachtlichen Gewichts mittels eines Hebezeugs auf einen Lastkraftwagen verladen und zum Einsatzort gebracht werden kann.

Die Herstellung und Erichtung solch stabiler Schutzwände erfordert viel Zeit und einen entsprechend hohen Kostenaufwand. Diese gilt auch für die Fertigung und Montage der einzelnen Bauteile, wobei an den Außenseiten eines Gerüstes zunächst Baustahlmatten und gegebenenfalls an der Innenseite der Schutzwand zusätzliche Matten etwa aus Kokosfasern in recht umständlicher Weise anzubringen sind. Nicht selten treten derartige Schutzwände optisch stark in Erscheinung, wodurch das von allgemeiner Industrialisierung ohnehin bereits gestörte Straßen- bzw. Landschaftsbild noch ungünstiger beeinflußt wird.

Im DE-GM 78 33 360 ist eine Lärmschutzwand für Verkehrswege und Plätze beschrieben, die eine Anzahl von vieleckigen, länglichen Rahmen aufweist, welche in Abständen zueinander angeordnet werden. Ein mittels Abstandshaltern für die Rahmen aufgebautes Gerüst hat zumindest seitlich Wände, die für Pflanzenbewuchs geeignet und wasserdurchlässig sind. Rahmen, Abstandshalter und Wände bestehen aus gegen Verrottung resistentem Material, so daß der dadurch begrenzte Raum mit Erdreich verfüllbar ist und eingesetzte Pflanzen in die Wände eindringen können. Diese Schutzwand ist zwar im Vergleich mit der vorgenannten Konstruktion etwas einfacher und damit in der Herstellung billiger, doch bleibt der Aufbau der Einzelteile aufwendig. Weder die Montage noch die Demontage dieser Lärmschutzwand kann baukastenartig erfolgen. Auch sind die Abmessungen relativ groß und die Transportkosten entsprechend hoch.

Es ist ferner seit längerem üblich, steile Böschungen, Fels-und Betonwände mit Drahtnetzen zu sichern und anschließend zu begrünen, etwa nach dem Hydrosaat-Verfahren oder durch konventionelle Bepflanzung. Letztere kann z. B. aus Gräsern, Büschen, Gehölzen und dergleichen bestehen, denen die Drahtnetze einen Halt bieten. Man ist außerdem bestrebt, den Bereich unterhalb der betreffenden Böschung vor Steinschlag infolge von Erosion zu schützen; diese selbst kann aber herkömmlich nicht nennenswert eingedämmt werden. Meist sind auch Bodenverhältnisse und Standorte wenig vorteilhaft für eine gute, geschlossene Entwicklung der Vegetation.

Est ist ein wichtiges Ziel der Erfindung, für Schallschutzwände sowie für Verkleidungen von Beton- und Felswänden ein verbessertes Element zu schaffen, mittels dessen abgegrenzte steile Außenflächen in vielfacher Gestaltung rasch und zuverlässig herstellbar sind. An Ort und Stelle sollen sich damit baukastenartig Schutzwände bzw. Verkleidungen in einfacher Weise auf- und abbauen lassen, die das Straßen- bzw. Landschaftsbild sowie die Lebens- und Wohnbedingungen günstig beeinflussen. Ferner bezweckt die Erfindung die Schaffung eines Elements zum wirksamen Erosionsschutz von übersteilen Böschungen, Betonwänden und dergleichen, die auch dauerhaft begrünbar sein sollen.

Diese Aufgabe wird mit den Merkmalen des Anspruches 1 gelöst. Ausgestaltungen der Erfindung ergeben sich aus den Ansprüchen 2 bis 20.

Dank der Erfindung ist es möglich, in besonders vorteilhafter Weise Schutzwände herzustellen, die einen wirksamen Erosionsschutz von übersteilen Böschungen und deren dauerhafte Begrünbarkeit sicherstellen. Die Elemente lassen sich aber genauso zu Rahmen bekannter Art zusammenbauen, um beliebig viele, namentlich stufenförmige Schutzwände selbsttragend zu erstellen, die guten Lärmschutz gewährleisten und überdies mannigfacher gärtnerischer Gestaltung Zugänglich sind. Dabei ist es besonders günstig, daß mittels der Verbindungs- bzw. Verankerungsstreben Zugleich die Neigung des Elements bzw. der Elemente einstellbar ist, wodurch der Aufbau in optimaler Weise den örtlichen Gegebenheiten angepaßt werden kann. Die Schutzwände können aus den erfindungsgemäßen Elementen stufenförmig angeordnet werden, um sogenannte Bermen Zu erhalten, d.h. waagerechte oder schwach geneigte Böschungsabsätze, die sich leicht bepflanzen lassen und Regenwasser auffangen können.

Da die Halteprofile länglich gestaltete Faltkörper mit einer Hohlkehle sind und gemäß Anspruch 2 wenigstens einen nach außen vorstehenden Mittelbereich mit anschließenden Seitenteilen haben, sind derartige Halteelemente vor allem in der Ausgestaltung nach Anspruch 4 von besonders hoher Stabilität. Ihre sehr schmale Stirnfläche tritt optisch nur untergeordnet in Erscheinung, was zu einem vorteilhaften Straßen- bzw. Landschaftsbild beiträgt.

Sehr vorteilhaft ist die Weiterbildung von Anspruch 9, wonach die Halteprofile im Mittelbereich bzw. am Stirnteil mit gestreckten Ausnehmungen versehen sind, welche namentlich laut Anspruch 10 im Rastermaß der Vlies- bzw. Matten-Tragteile angeordnet sind. In die Hohlkehle der Halteprofile lassen sich gemäß Anspruch 11 Stäbe einführen, um die außen vorgeordneten Vliese, Netze, Matten oder dergleichen von innen und mithin unauffällig zu sichern. Zugleich wird dadurch eine Schwächung vermieden, die herkömmlich durch Aufschneiden von Löchern für Pflanzen stattfand. Die Haltekonstruktion gemäß den Ansprüchen 12 bis 14 ist diesbezüglich besonders vorteilhaft.

Zweckmäßige Ausgestaltungen der Anschlüsse zwischen den Streben und den Halteprofilen sind in den Ansprüchen 15 und 16 angegeben.

Die Weiterbildungen nach den Ansprüchen 17 bis 19 gestatten einen stabilen Rahmenaufbau für selbsttragende Schutzwände in grundsätzlich beliebig wählbarer Anordnung.

Hohe Festigkeit bei minimalem Materialaufwand und Gewicht stellt die Maßnahme des Anspruches 20 sicher.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnung. Darin zeigen:
- Fig. 1: eine Draufsicht auf ein vor Herstellung eines erfindungsgemäßen Elements dienendes Blechteil,
- Fig. 2: eine Seitenansicht eines aus dem Blechteil der Fig. 1 hergestellten Halteprofils,
- Fig. 3: eine Seitenansicht eines Elements nach der Erfindung,
- Fig. 4, 5: schematisierte Seitenansichtenvon Anwendungsbeispielen für Elemente gemäß Fig. 3,
- Fig. 6: eine (Schräg-) Seitenansicht eines aus erfindungsgemäßen Elementen aufgebauten Rahmens,
- Fig. 7: eine vergrößerte Schnittansicht entsprechend der Linie VII-VII in Fig. 6 und
- Fig. 8-10: schematisierte Anwendungsbeispiele von Rahmenaufbauten entsprechend Fig. 6.

Ein allgemein mit 10 bezeichnetes Element ist ein Halteprofil, das aus einem verzinktem Blechteil gemäß Fig. 1 herstellbar ist. An seinen Mittelbereich schließen beiderseits Seitenteile 14 an, die unten und oben mit Schrägkanten 16 versehen sind. Parallel zu den in Längsrichtung L verlaufenden Seitenkanten sind Befestigungslöcher 18 mit einem vorzugsweise regelmäßigen Lochabstand M vorhanden. Der Mittelteil 12 weist Ausnehmungen 20 auf, die als quer verlaufende, insbesondere rechteckige Ausstanzungen gestaltet und in Längsrichtung L in einem Rastermaß D angeordnet sind. Durch Faltung bzw. Abkantung im Mittelbereich 12 wird ein auswärts gewölbter Stirnteil 22 gebildet, dessen Inneres eine Hohlkehle 60 bildet (vergl. Fig. 2, 6, 7).

Wird das erfindungsgemäße Element 10 für Schutzwände an Steilböschungen (Fig. 4), Fels- oder Betonwänden (Fig. 5) oder in Form selbsttragender Rahmen (Fig. 8 bis 10) eingesetzt, so wird ein hinterfülltes Humussubstrat H von einem in Fig. 3 schematisch angedeuteten Vlies 30 gehalten, das auch ein Netz oder Stützgewebe für die sich entwickelnde Vegetation sein kann. Darüber liegen die Halteprofile 10, die mittels Streben 24 am Untergrund U verankerbar sind (Fig. 3 bis 5) oder den Rahmenaufbau ermöglichen (Fig. 6). Die Streben 24 sind bevorzugt als Zugbänder ausgebildet und haben wenigstens einen Anschlußteil 26 mit einem Schraubloch 46 (Fig. 7). Die Anschlußteile 26 werden durch eine weiter unten erörterte Befestigung an den Löchern 18 der Halteprofile 10 festgelegt. Durch geeignete Wahl und Bemessung bestimmen die Streben 24 dabei die Neigung des Halteprofils 10 gegenüber dem Untergrund U.

Zur äußeren Sicherung dienen Matten 32, deren Trägerdrähte 34 bis an die Stirnkanten 42 der Ausnehmungen 20 in diese einführbar sind. Zu diesem Zweck ist das Rastermaß D gleich dem Normabstand der Trägerdrähte 34 gewählt. Letztere werden in ihrer Postion durch Stäbe 28 gesichert, die in Längsrichtung L in die Hohlkehle 60 so eingeführt werden, daß sie zwischen den Stirnteilen 22 und den Trägerdrähten 34 beiderseits abgestützt bzw. abstützbar sind.

Man erkennt, daß die Schrägkanten 16 die Anbringung der Halteprofile 10 allgemein erleichtern und auch das Aufstützen an einem Bodenbereich oder an Bermen begünstigen, wie aus Fig. 4 und 5 hervorgeht. Die Verankerung der Streben 24 kann sowohl in felsigem Untergrund als auch an Betonwänden B (Fig. 5) in an sich bekannter Weise erfolgen, so daß mit den erfindungsgemäßen Elementen 10 bewachsene Futtermauern für übersteile Böschungen rasch und zuverlässig herstellbar sind.

Eine selbsttragende Anordnung ist aus Fig. 6 ersichtlich. Hierbei sind zwei Elementpaare 10a, 10b bzw. 10c, 10d jeweils untereinander durch Streben 24 verbunden, wobei eine mittlere Strebe einen abgewinkelten Übergang ermöglich, Dazu können die einzelnen Elemente 10 in einem Eck- bzw. Randbereich 36 Lochpaare 38 aufweisen, die mit entsprechenden Schraublöchern 46 der mittleren Strebe 24 übereinstimmen. Letztere ist trapezförmig ausgebildet, so daß das untere Elementpaar 10c, 10d über das obere Elementpaar 10a, 10b nach außen vorsteht. Die Länge der untersten Strebe 24 bestimmt die Neigung bzw. den Böschungswinkel der unteren Elemente 10c, 10d. Alle diese Elemente können wiederum hinter (nicht dargestellten) Vliesen mit geeignetem Material gefüllt werden, wobei zur Sicherung Baustahlmatten dienen können, von denen in Fig. 6 lediglich links oben Trägerdrähte 34 angedeutet sind, die wiederum durch in Längsrichtung L eingeschobene Stäbe 28 vor den Hohlkehlen 60 der Stirnteile 22 gehalten sind.

Die Schnittansicht der Fig. 7 veranschaulicht eine vorteilhafte Befestigung eines Elements 10, dessen Seitenteile 14 mit einer Strebe 24 über deren Anschlußteil 26 verbunden sind. Wie dargestellt, durchragt der Stirnteil 22 eine doppelte Mattenanordnung 32, deren Trägerdrähte 34 durch angeschweißte Flacheisen 58 gegen Durchrutschen gesichert und zusätzlich mittels Haltedrähten oder -stäben 40 untereinander verfestigt sind. Zur Abspannung dienen die Stäbe 28, die vor den Trägerdrähten 34 in die Hohlkehle 60 eingesteckt sind.

Der Anschlußteil 26 der Strebe 24 ist an dem Halteprofil 10 gemäß Fig. 7 mittels einer Schaftschraube oder eines Bolzens 44 festgelegt, die bzw. der die Befestigungslöcher 18, 46 durchsetzt und mittels Sicherungsscheibe 50 sowie Mutter 52 fest verschraubt ist. Man erkennt, daß mehrere Schraublöcher 18 bzw. 46 in passender Anordnung vorgesehen sein können, um wahlweise optimalen Anschluß der Streben 24 an den Elementen 10 zu bewirken. Günstig ist es, wenn Distanzhülsen 48 dafür sorgen, daß die Seitenteile 14 des Halteprofils an der Anschlußstelle einen vorgewählten Mindestabstand besitzen. Dieser ist mindestens so groß wie die Breite des Stirnteiles 22, wenn das Element 10 als U-oder V-Profil ausgebildet ist.

In den Fig. 8 bis 10 sind Aufbaubeispiele für Rahmen R nach Art von Fig. 6 dargestellt. Man erkennt, daß diese Rahmen R sich nach oben pyramidenförmig verjüngen können, wobei die Länge der (hier nicht gezeichneten) Streben den Neigungsbzw. Böschungswinkel jedes Paares von Elementen 10 bestimmt. Durch Vliese und Matten 32 wird die Hinterfüllung mit dem Humussubstrat H gesichert, aus dem die Begrünung G wächst.

## Patentansprüche

1. Element für Schallschutzwände sowie für Verkleidungen vor allem von Fels- und Betonwänden, wobei in Abständen neben- bzw. hintereinander Halteprofile (10) angeordnet sind, die mittels Traversen, Spannseilen oder dergleichen miteinander verbindbar und an denen außen Vliese (30), Netze, Matten (32) oder dergleichen anbringbar sind, welche hinterfülltes Material halten, z.B. Erde (H) mit oder ohne Begrünung, und wobei ferner zur Verbindung des Elements (z.B. 10a) mit einem namentlich steilen Untergrund (U) und/oder mit wenigstens einem weiteren Element (z.B. 10b) Streben (24) vorhanden sind, mittels deren zugleich die Neigung des Elements bzw. der Elemente einstellbar ist, dadurch gekennzeichnet, daß die Halteprofile (10) länglich gestaltete Faltkörper mit einer innenliegenden Hohlkehle (60) sind.

2. Element nach Anspruch 1, dadurch gekennzeichnet, daß jedes Halteprofil (10) wenigstens einen nach außen vorstehenden Mittelbereich (12) mit beiderseits anschließenden Seitenteilen (14) aufweist.

3. Element nach Anspruch 1 und 2 dadurch gekennzeichnet, daß die unteren und oberen Kanten (16) der Seitenteile (14) schräg oder gekrümmt verlaufen.

4. Element nach einem der Ansprüche 1 bis 3, dadurch gekennzeichnet, daß die Halteprofile (10) einen im Querschnitt konvex gewölbten oder gekanteten, insbesondere U- oder V-förmigen Stirnteil (22) aufweisen.

5. Element nach einem der Ansprüche 1 bis 4, dadurch gekennzeichnet, daß die Halteprofile (10) mit den Elementen einstückig oder starr verbunden sind und Befestigungsmittel (18, 44...52) für die Streben (24) aufweisen.

6. Element nach Anspruch 5, dadurch gekennzeichnet, daß in den Halteprofilen (10) randseitig Befestigungslöcher (18) vorhanden sind, bevorzugt kantenparallel und in regelmäßigen Abständen (R).

7. Element nach einem der Ansprüche 1 bis 6, dadurch gekennzeichnet, daß die Streben (24) profilseitig mit wenigstens einem Anschlußteil (26) versehen sind.

8. Element nach einem der Ansprüche 1 bis 7, dadurch gekennzeichnet, daß die Streben (24) untergrundseitig als Anker ausgebildet sind.

9. Element nach einem der Ansprüche 1 bis 8, dadurch gekennzeichnet, daß die Halteprofile (10) im Mittelbereiche (12) bzw. am Stirnteil (22) mit Ausnehmungen (20) versehen sind, insbesondere mit quer zur Längsrichtung (L) der Halteprofile gestreckten Ausstanzungen.

10. Element nach Anspruch 9, dadurch gekennzeichnet, daß die Ausnehmungen (20) in solchem Rastermaß (D) angeordnet sind, daß sie Abständen von Vliesteilen und/oder Trägerdrähten (34) der Matten (32) entsprechen.

11. Element nach einem der Ansprüche 1 bis 10, dadurch gekennzeichnet, daß in Längsrichtung (L) der Halteprofile (10) an ihrer Hohlkehle (60) in diese Stäbe (28), Stangen oder dergleichen einsetzbar sind, mit denen außen vorgeordnete Vliese (30), Netze, Matten (32) oder dergleichen von innen sicherbar sind.

12. Element nach Anspruch 10 und 11, dadurch gekennzeichnet, daß die Vliese (30) und/oder Matten (32), namentlich deren Trägerdrähte (34), von den Stäben (28) bzw. Stangen überfangen und vor den Stirnkanten (42) der Ausnehmungen (20) gehalten werden.

13. Element nach Anspruch 11 oder 12, dadurch gekennzeichnet, daß die Matten (32) seitlich außerhalb der Halteprofile (10) durch Haltedrähte (40) sicherbar sind.

14. Element nach einem der Ansprüche 11 bis 13, dadurch gekennzeichnet, daß Endabschnitte (56) jeder Matte (32) durch angeschweißte Flacheisen (58) oder durch Betonplatten bzw. -rahmen gegen Durchrutschen gesichert sind.

15. Element nach wenigstens einem der Ansprüche 1 bis 14, dadurch gekennzeichnet, daß das bzw. jedes Anschlußteil (26) als Lasche mit wenigstens einem Schraubloch (46) ausgebildet ist.

16. Element nach wenigstens einem der Ansprüche 1 bis 15, dadurch gekennzeichnet, daß die Halteprofile (10) in Eck- und/oder Randbereichen (36) Befestigungslöcher (18) für die Anschlußteile (26) der Streben (24 aufweisen.

17. Element nach Anspruch 16, dadurch gekennzeichnet, daß zumindest beispielsweise trapezförmige, als Zugbänder ausgebildete Streben (24) Mehrfach-Anschlüsse (38) aufweisen, namentlich im Winkel zueinander angeordnete Löcher oder Lochpaare (Fig. 6).

18. Element wenigstens nach Anspruch 1, dadurch gekennzeichnet, daß mittels paarweise gleichlanger Streben (24) Halteprofile (10a, 10b; 10c, 10d) mit einander zugewandten Hohlseiten zu einem selbsttragenden Rahmen (R) verbindbar sind (Fig. 6, 8).

19. Element nach Anspruch 18, dadurch gekennzeichnet, daß der Rahmen (R) aus sich nach oben verjüngenden Anordnungen von Halteprofil-Paaren (10a, 10b; 10c,10d) aufgebaut ist.

20. Element nach wenigstens einem der Ansprüche 1 bis 19, gekennzeichnet durch solche Anordnung und Bemessung der Befestigungsmittel - beispielsweise Schaftschrauben (44), Distanzhülsen (48), Sicherungsscheiben (50), Muttern (52) und dergleichen -, daß bei geringstmöglicher Materialstärke maximale Biege- und Scherfestigkeit gegeben ist.

## Claims

1. Element for acoustic barrier walls and for cladding for, above all, rock and concrete walls, wherein retaining sections (10) are disposed at intervals side by side or one behind the other, which are adapted to be connected together by means of cross members, bracing wires or the like, and on the outside of which pieces of nonwoven material (30), nets, mats (32) or the like, which retain backfill material, for example planted or unplanted earth (H), can be attached, and wherein in addition for the purpose of connection of the element (for example 10a) to a particularly steep substratum (U) and/or to at least one other element (for example 10b), stays (24) are provided by means of which at the same time the slope of the element or elements can be adjusted, characterised in that the retaining sections (10) are folded members of elongated shape which have an internal hollow (60).

2. Element according to Claim 1, characterised in that each retaining section (10) comprises at least one outwardly projecting middle region (12) with side parts (14) adjoining on both sides.

3. Element according to Claim 1 or 2, characterised in that the bottom and top edges (16) of the side parts (14) extend obliquely or in a curve.

4. Element according to one of Claims 1 to 3, characterised in that the retaining sections (10) have a front part (22) which in cross-section is convexly curved or bent, in particular being U-shaped or V-shaped.

5. Element according to one of Claims 1 to 4, characterised in that the retaining sections (10) are integrally or rigidly joined to the elements and have fastening means (18, 44 ...52) for the stays (24).

6. Element according to Claim 5, characterised in that fastening holes (18) are provided on the edge side in the retaining sections (10), preferably parallel to the edge and with regular spacing (R).

7. Element according to one of Claims 1 to 6, characterised in that the stays (24) are provided at the end near the section with at least one connector (26).

8. Element according to one of Claims 1 to 7, characterised in that the stays (24) are in the form of anchors at the substratum end.

9. Element according to one of Claims 1 to 8, characterised in that, in the middle region (12) or at the front part (22), the retaining sections (10) are provided with recesses (20), in particular with punched cutouts elongated transversely to the longitudinal direction (L) of the retaining sections.

10. Element according to Claim 9, characterised in that the recesses (20) are disposed with a modular dimension (D) such that they correspond to the spacings of pieces of nonwoven material and/or carrier wires (34) of the mats (32).

11. Element according to one of Claims 1 to 10, characterised in that rods (28), bars or the like can be inserted into the retaining sections (10) in the longitudinal direction (L) of said sections, at their hollow (60), whereby pieces of nonwoven material (30), nets, mats (32) or the like disposed on the outside in front of them can be secured from the inside.

12. Element according to Claims 10 and 11, characterised in that the pieces of nonwoven material (30) and/or mats (32), particularly their carrier wires (34), are held by the rods (28) or bars, which pass over them, and are thus retained in front of the front edges (42) of the recesses (20).

13. Element according to Claim 11 or 12, characterised in that the mats (32) can be secured laterally, outside the retaining sections (10), by retaining wires (40).

14. Element according to one of Claims 11 to 13, characterised in that end portions (56) of each mat (32) are secured against slipping through by flat iron bars (58) welded in position or by concrete slabs or concrete frames.

15. Element according to at least one of Claims 1 to 14, characterised in that the or each connector (26) is in the form of a plate having at least one bolt hole (46).

16. Element according to at least one of Claims 1 to 15, characterised in that the retaining sections (10) are provided in corner and/or edge regions (36) with fastening holes (18) for the connectors (26) of the stays (24).

17. Element according to Claim 16, characterised in that at least for example trapezoidal stays (24) in the form of tie rods are provided with multiple connections (38), more particularly with holes or pairs of holes disposed at an angle to one another (Figure 6).

18. Element according to at least Claim 1, characterised in that retaining sections (10a, 10b; 10c, 10d) can be connected together at their mutually facing hollow sides by means of stays (24) of equal length in pairs, to form a self-supporting frame (R) (Figures 6, 8).

19. Element according to Claim 18, characterised in that the frame (R) is constructed of upwardly tapering arrangements of pairs of retaining sections (10a, 10b; 10c, 10d).

20. Element according to at least one of Claims 1 to 19, characterised by an arrangement and dimensions of the fastening means - for example shoulder studs (44), spacer tubes (48), locking washers (50), nuts (52) and the like - such that maximum bending and shear strength is obtained with the smallest possible thickness of material.

## Revendications

1. Élément pour des écrans de protection vis-à-vis du bruit ainsi que pour des habillages, surtout de parois de roche ou de béton, dans lequel il est prévu des profilés de maintien (10), qui sont disposés à certains intervalles les uns à côté des autres ou les uns derrière les autres, qui peuvent être reliés entre eux au moyen de traverses, de câbles tendeurs ou analogues, et auxquels peuvent être appliqués des voiles (30), des filets, des nattes (32) extérieurs ou analogues, qui maintiennent du matériau de remplissage, par exemple de la terre (H) avec ou sans gazon, et dans lesquels il est prévu, en outre, pour relier l'élément (par exemple 10a) à un sous-sol (U) notamment abrupte et/ou à au moins un autre élément (par exemple 10b), des entretoises (24), au moyen desquelles on peut régler en même temps l'inclinaison de l'élément ou des éléments, caractérisé en ce que les profilés de maintien (10) sont des pièces pliées à conformation longitudinale et à moulure (60) située vers l'intérieur.

2. Élément suivant la revendication 1, caractérisé en ce que chaque profilé de maintien (10) comporte au moins une partie médiane (12) en saillie vers l'extérieur, avec des parties latérales (14) s'y raccordant de part et d'autre.

3. Élément suivant les revendications 1 et 2, caractérisé en ce que les bords inférieurs et supérieurs des parties latérales (14) sont inclinés ou incurvés.

4. Élément suivant l'une des revendications 1 à 3, caractérisé en ce que les profilés de maintien (10) présentent une partie frontale (22) de section transversale convexe ou coudée, notamment en forme de U ou en forme de V.

5. Élément suivant l'une des revendications 1 à 4, caractérisé en ce que les profilés de maintien (10) sont d'une pièce avec les éléments ou sont reliés rigidement à ceux-ci et comportent des moyens de fixation (18, 44... 52) des entretoises (24).

6. Élément suivant la revendication 5, caractérisé en ce qu'il est prévu, dans les profilés de maintien (10), des trous de fixation (18) du côté du bord, de préférence parallèlement aux arêtes et à intervalles (R) régulier.

7. Élément suivant l'une des revendications 1 à 6, caractérisé en ce que les entretoises (24) sont munies, du côté des profilés, d'au moins une partie de raccordement (26).

8. Élément suivant l'une des revendications 1 à 7, caractérisé en ce que les entretoises (24) sont constituées, du côté du sous-sol, sous forme d'ancres.

9. Élément suivant l'une des revendications 1 à 8, caractérisé en ce que les profilés de maintien (10) sont munis, dans la partie médiane (12) ou à la partie frontale (22), d'évidements (20), en particulier de parties découpées s étendant transversalement à la direction longitudinale (L) des profilés de maintien.

10. Élément suivant la revendication 9, caractérisé en ce que les évidements (20) sont disposés à un pas (D) tel qu'ils correspondent aux intervalles entre les parties de voiles et/ou les fils-supports (34) des nattes (32).

11. Élément suivant l'une des revendications 1 à 10, caractérisé en ce que, dans la direction longitudinale (L) des profilés de maintien, peuvent être insérés, dans leurs moulures (60), des barreaux (28), des barres ou analogues, grâce auxquels des voiles (30), des filets, des nattes (32) ou analogues, disposés au préalable de l'extérieur, peuvent être bloqués de l'intérieur.

12. Élément suivant la revendication 10 ou 11, caractérisé en ce que les voiles (30) et/ou les nattes (32), notamment leurs fils-supports (34), sont pris par les barreaux (28) ou par les barres et sont maintenus devant les bords frontaux (42) des évidements (20).

13. Élément suivant la revendication 11 ou 12, caractérisé en ce que les nattes (32) sont bloquées latéralement à l'extérieur des profilés de maintien (10) par des fils de maintien (40).

14. Élément suivant l'une des revendications 1 à 13, caractérisé en ce que des parties d'extrémité (56) de chaque natte (32) sont empêchées de glisser par des fers plats (58) soudés ou par des panneaux ou des cadres en béton.

15. Élément suivant l'une au moins des revendications 1 à 14, caractérisé en ce que la partie de raccordement (26) ou chaque partie de raccordement (26) est constituée sous la forme d'une patte ayant au moins un trou de vissage (46).

16. Élément suivant l'une au moins des revendications 1 à 15, caractérisé en ce que les profilés de maintien (10) comportent, dans les parties de sommet et/ou marginales (36), des trous de fixation (18) des parties de raccordement (26) des entretoises (24).

17. Élément suivant la revendication 15, caractérisé en ce qu'au moins des entretoises (24), par exemple en forme de trapèze et constitués en bandes de traction, comportent des raccords multiples (38), à savoir des trous ou des paires de trous faisant un angle les uns par rapport aux autres (figure 6).

18. Élément au moins suivant la revendication 1, caractérisé en ce qu'au moyen d'entretoises (24) de même longueur et couplées par paires, des profilés de maintien (10a, 10b; 10c, 10d) peuvent être reliés par leurs côtés creux tournés l'un vers l'autre à un cadre (R) autoportant (figures 6 et 8).

19. Élément suivant la revendication 18, caractérisé en ce que le cadre (R) est formé d'agencements, se rétrécissant vers le haut, de couples de profilés de maintien (10a, 10b; 10c, 10d).

20. Élément suivant au moins l'une des revendications 1 à 19, caractérisé par un agencement et une dimension tels des moyens de fixation, par exemple de vis sans tête (44), de douilles d'entretoisement (48), de rondelles de blocage (50), d'écrous (52) et analogues, que l'on obtient pour l'épaisseur de matériau la plus faible possible la résistance maximum à la flexion et au cisaillement.
